# EUROPÄISCHE PATENTSCHRIFT

(11) **EP 1 167 023 B1**
(45) Veröffentlichungstag und Bekanntmachung des Hinweises auf die Patenterteilung: **09.08.2006**
(21) Anmeldenummer: 01114000.1
(22) Anmeldetag: 08.06.2001
(51) Int. Cl.: B41C 1/10

(54) **Verfahren in Druckmaschinen zum Aufbringen von bildgebenden Beschichtungen**
Method for applying image forming coatings in printing machines
Procédé pour appliquer des couches d'un matériau permettant la formation d'images dans une machine d'impression

(30) Priorität: 21.06.2000 DE 10030601
(43) Veröffentlichungstag der Anmeldung: 02.01.2002
(73) Patentinhaber: Koenig & Bauer Aktiengesellschaft, 97080 Würzburg (DE)
(72) Erfinder: Jentzsch, Arndt, 01640 Coswig (DE); Schanze, Klaus, 01640 Coswig (DE); Simon, Franz, 01259 Dresden (DE)

(56) Entgegenhaltungen:
- EP-A- 0 368 180
- EP-A- 0 940 252

## Beschreibung

Die Erfindung betrifft ein Verfahren und eine Einrichtung in Druckmaschinen zum Aufbringen von bildgebende Beschichtungen, wobei die Druckmaschine mit einem Gegendruckzylinder, mit einem Gummizylinder und einem mit einem Farbwerk und ggf. mit einem Feuchtwerk zusammenwirkenden Druckformzylinder ausgestattet ist.

In der Druckschrift DE 195 08 843 A1 wird ein Verfahren zur Bebilderung bzw. zur Bebilderung und Neutralisation einer Druckplatte eines Druckformzylinders einer Druckmaschine beschrieben. Hierbei liegen die auf die Druckplatte aufzubringenden Druckbildinformationen in digitaler Form vor. Zur Verwendung der Druckplatte in der Druckmaschine wird ein die Druckbildinformationen tragendes Medium auf die Druckplatte aufgebracht und nach dem Druckprozess wieder abgelöst.

Aus der Druckschrift DE 44 30 555 ist ein Verfahren zur Bebilderung eines Druckformzylinders bzw. zur Bebilderung einer Druckplatte eines Druckformzylinders in einer Druckmaschine bekannt. Dabei wird ein Druckbildinformationen tragendes Medium auf die Druckplatte aufgebracht. Das geschieht hier durch bildmäßig gesteuerte Erwärmung der Oberfläche eines Transferbandes durch Laserstrahlen. Das Transferband wird zwischen dem Laserkopf und der Oberfläche des Druckformzylinders bzw. der Druckform kontinuierlich hindurchgezogen und dabei traversierend mit dem Laserschreibkopf bewegt.

Nachteilig an den oben genannten Lösungen ist, dass der Einbauraum für die Einrichtung zum Aufbringen des Mediums stark beschränkt ist.

Aus der EP-A-0 368 180 ist ein Verfahren zur Bebilderung eines Druckformzylinders bekannt, bei dern ein bildadäquater Substanzauftrag auf den Gummituchzylinder einet Rotationsdrukmaschine erfolgt, indem die bildadäquate Substanz aus einer Thermotransferfolie mit geeigneten Mitteln herausgelöst wird. Diese Substanz wird bei angestelltem Druckzylinder und bei angestelltem Druckformzylinder zeilenweise auf den Druckformzylinder übertragen. Hierzu wird ein Beschichtungsmaterial verwendet, dass unmittelbar nach dem Auftragen auf dem Gummizylinder auf diesen aufschmilzt und vor dem Übertragen auf dem Druckformzylinder geschmolzen wird, um die Übertragung zu ermöglichen.

Die Aufgabe der Erfindung ist ein Verfahren zu schaffen, welcher eine schnelle und ohne großen Aufwand zu bewerkstelligende Bebilderung der Druckformen oder des Druckformzylinders in der Druckmaschine ermöglicht.

Erfindungsgemäß wird die Aufgabe durch die Merkmale des 1. und des 10. Anspruchs gelöst.

Die Erfindung hat den Vorteil, dass nunmehr ausreichend Platz für die Einrichtung zum Aufbringen des Beschichtungsmaterials zur Verfügung steht.

Anhand eines Ausführungsbeispieles soll die Erfindung nachfolgend näher erläutert werden.

Die dazugehörige Zeichnung zeigt ein Druckwerk 1 einer Mehrfarben-Bogenoffsetrotations-druckmaschine. Jedes Druckwerk 1 enthält als bogenführende Zylinder einen Gegendruckzylinder 2 und einen Übergabezylinder 3 und als druckbildübertragende Zylinder einen Druckformzylinder 4 und einen Gummizylinder 5. Der Gummizylinder 5 ist vom Gegendruckzylinder 2 und/oder vom Druckformzylinder 4 abstellbar.

Jedem Druckformzylinder 4 ist ein Farbwerk 6 und ein Feuchtwerk 7 zugeordnet. Das Farbwerk 6 und das Feuchtwerk 7 sind mit hier nicht dargestellten Einrichtungen ausgestattet, die deren Abheben vom Druckformzylinder 4 möglich machen. Auf dem Druckformzylinder 4 kann auch eine (hier nicht dargestellte) Druckform aufgespannt sein.

Dem Gummizylinder 5 sind eine Bebilderungseinrichtung 8 und eine Wascheinrichtung 9 zugeordnet. Die Wascheinrichtung 9 kann verfahrbar ausgeführt sein, so dass diese neben der Reinigung des Gummizylinders 5 auch für die Reinigung des Druckformzylinders 4 einsetzbar ist.

Das erfindungsgemäße Verfahren wird wie folgt realisiert:

Der Gummizylinder 5 wird vom Gegendruckzylinder 2 abgestellt. In einer Ausführungsform wird zusätzlich die Wirkverbindung vom Gummizylinder 5 zum Druckformzylinder 4 unterbrochen. Durch die Bebilderungseinrichtung 8 wird dann ein die Bildinformationen tragendes Medium in Form eines bildgebendes Beschichtungsmaterials auf die Oberfläche des Gummizylinders 5 aufgebracht. Das kann, wie nachfolgend dargestellt, auf verschiedene Art erfolgen:

Durch die Bebilderungseinrichtung 8, die hier als eine Ink-Jet-Einrichtung ausgeführt ist, wird das bildgebende Beschichtungsmaterial direkt auf die Oberfläche des Gummizylinders 5 oder auf die Oberfläche eines auf dem Gummizylinder 5 gespannten Sleeves aufgebracht. Nur die Bereiche, welche Bildinformationen übertragen sollen, werden mit dem Medium beaufschlagt. Dabei bewegt sich der Bebilderungskopf traversierend in axialer Richtung und überträgt Zeile für Zeile auf die zu Oberfläche des Gummizylinder 5 bzw. auf das Sleeve.

In einer anderen Variante erfolgt das Auftragen der bildgebenden Beschichtung auf den Gummizylinder 5 über eine Bebilderungseinrichtung 8, die als eine mit einem Laser zusammenwirkenden Transfer-Folie ausgebildet ist. Dabei wird durch den thermischen Einfluss des Lasers das auf der Transferfolie befindliche bildgebende Beschichtungsmaterial von der Transferfolie auf den Gummizylinder 5 bzw. auf den Sleeve übertragen. Auch hier bewegt sich die Bebilderungseinrichtung 8 traversierend in axialer Richtung zum Gummizylinder 5.

In einer weiteren Ausführung der Erfindung wird durch eine Lasereinrichtung die Oberfläche des Gummizylinders 5 oder des Sleeves temporär bebildert. Dabei entstehen farbabweisende und farbaufnehmende Bereiche als Träger der Bildinformationen. In einem anschließenden Beschichtungsvorgang, vorzugsweise durch eine (nicht dargestellte) Kammerrakel, nehmen nur die farbaufnehmenden Bereiche das Medium an. Die auf diese Art entstandene bildgebende Beschichtung ist nunmehr Träger der Bildinformationen.

Es gibt zwei Möglichkeiten, die bildgebende Beschichtung auf den Druckformzylinder 4 zu übertragen. Ist der Gummizylinder 5 nicht vom Druckformzylinder 4 abgestellt, wird im Zuge der Bebilderung das Medium auf den Druckformzylinder 4 bzw. auf die auf dem Druckformzylinder 4 aufgespannte Druckform übertragen. Bei abgestelltem Druckformzylinder 4 wird nach Übertragen der bildgebenden Beschichtung auf den Gummizylinder 5 die Wirkverbindung zwischen Gummizylinder 5 und Druckformzylinder 4 wieder hergestellt und das Medium auf den Druckformzylinder 4 übertragen.

Während des Übertragens der bildgebenden Beschichtung ist das Farb- und Feuchtwerk 6; 7 vom Druckformzylinder 4 abgestellt. Für die Drehzahl des Gummizylinders 5 und des Druckformzylinders 4 wird ein Wert gewählt, der von den rheologischen Eigenschaften des Beschichtungs-Materials abhängig ist. Während der Bebilderung des Gummizylinders 5 wird die Drehzahl ebenfalls angepasst.

Nach der Übertragung der bildgebenden Beschichtung wird die Wirkverbindung zwischen dem Druckformzylinder 4 und dem Gummizylinder 5 aufgehoben und die auf dem Gummizylinder 5 verbleibenden Rückstände der bildgebenden Beschichtung abgewaschen. Bevorzugt wird dabei eine Wascheinrichtung 9 verwendet, deren Position verfahrbar ist. Mit dieser Wascheinrichtung 9 ist es dann auch möglich, neben dem auf den Gummizylinder 5 verbleibenden Medium auch die bildgebende Beschichtung nach erfolgtem Druckvorgang vom Druckformzylinder 4 wieder abzuwaschen.

Bei der oben beschriebenen dritten Variante (temporäre Bebilderung, anschließende Beschichtung) kann bei Verwendung geeigneter Medien das Waschen entfallen.

### Aufstellung der verwendeten Bezugszeichen

- 1: Druckwerk
- 2: Gegendruckzylinder
- 3: Übergabezylinder
- 4: Druckformzylinder
- 5: Gummizylinder
- 6: Farbwerk
- 7: Feuchtwerk
- 8: Bebilderungseinrichtung
- 9: Wascheinrichtung

## Patentansprüche

1. Verfahren in Druckmaschinen zum Aufbringen von *bildgebenden Beschichtungen* wobei die Druckmaschine
- mit einem Gegendruckzylinder (2),
- einem Gummizylinder (5) und einem mit einem Farbwerk (6) und ggf. mit einem Feuchtwerk (7) zusammenwirkenden Druckformzylinder (4) ausgestattet ist und
- das Farb- bzw. Feuchtwerk vom Druckformzylinder (4),
- der Gummizylinder (5) vom Gegendruckzylinder (2) und
- der Gummizylinder(4) vom Drukformzylinder (5) abgestellt werden,
- ein bildgebendes Beschichtungsmaterial bildgemäß auf den Gummizylinder (5) aufgetragen,
- nach dem bildgemäßen Auftragen des bildgebenden Beschichtungsmaterials der Gummizylinder (4) an den Druckformzylinder (5) angestellt und
- das bildgebende Beschichtungsmaterial als bildgebende Beschichtung über den Gummizylinder (5) auf den Druckformzylinder (4) übertragen wird.

2. Verfahren in Druckmaschinen zum Aufbringen von bildgebenden Beschichtungen nach Anspruch 1, **dadurch gekennzeichnet, dass** das Auftragen des bildgebenden Beschichtungsmaterials auf den Gummizylinder (5) nach dem Ink-Jet-Verfahren erfolgt.

3. Verfahren in Druckmaschinen zum Aufbringen von bildgebenden Beshichtungen nach Anspruch 1, **dadurch gekennzeichnet, dass** das Auftragen des bildgebenden Beschichtungsmaterials auf den Gummizylinder (5) über eine mit einem Laser zusammenwirkende Transfer-Folie erfolgt, wobei durch den thermischen Einfluss des Lasers das auf der Transferfolie befindliche Medium von der Transferfolie auf den Gummizylinder (5) übertragen wird.

4. Verfahren in Druckmaschinen zum Aufbringen von bildgebenden Beschichtungen nach den Ansprüchen 1 bis 3, **dadurch gekennzeichnet, dass** das bildgebende Beschichtungsmaterial auf die Oberfläche des Gummizylinders (5) oder auf die Oberfläche eines auf dem Gummizylinder (5) angeordneten Sleeves aufgebracht wird.

5. Verfahren in Druckmaschinen zum Aufbringen von bildgebenden Beschichtungen nach Anspruch 1, **dadurch gekennzeichnet, dass** auf dem Gummizylinder (5) die Bildinformationen in Form von farbabweisenden und farbaufnehmenden Bereiche temporär durch eine geeignete Einrichtung erzeugt werden und der Gummizylinder (5) anschließend beschichtet wird.

6. Verfahren in Druckmaschinen zum Aufbringen von bildgebenden Beschichtungen nach Anspruch 5, **dadurch gekennzeichnet, dass** die Bildinformationen auf die Oberfläche des Gummizylinder (5) oder auf die Oberfläche eines auf dem Gummizylinder (5) angeordneten Sleeves aufgebracht werden.

7. Verfahren in Druckmaschinen zum Aufbringen von bildgebenden Beschichtungen nach Anspruch 1 bis 6, **dadurch gekennzeichnet, dass** zum Zwecke der Übertragung der bildgebenden Beschichtung vom Gummizylinder (5) zum Druckformzylinder (4) die beiden miteinander in Kontakt stehenden Zylinder (4;5) mit einer den rheologischen Eigenschaften des zu übertragenden Mediums angepassten Drehzahl betrieben werden.

8. Verfahren in Druckmaschinen zum Aufbringen von bildgebenden Beschichtungen nach Anspruch 1, **dadurch gekennzeichnet, dass** die bildgebende Beschichtung auf die Oberfläche einer auf den Druckformzylinder (4) aufgespannten Druckform oder direkt auf die Oberfläche des Druckformzylinders (4) übertragen wird.

9. Verfahren in Druckmaschinen zum Aufbringen von bildgebenden Beschichtungen nach Anspruch 1 bis 6, **dadurch gekennzeichnet, dass** nach der Übertragung der bildgebenden Beschichtung die Wirkverbindung zwischen dem Gummizylinder (5) und dem Druckformzylinder (4) aufgehoben und der Gummizylinder (5) gewaschen wird.

## Claims

1. Method in printing machines for application of image-imparting coatings, wherein the printing machine
- is equipped with a counter-pressure cylinder (2),
- a rubber blanket cylinder (5) and a printing forme cylinder (4) co-operating with an inking mechanism (6) and optionally with a moistening mechanism (7), and
- the inking or moistening mechanism is set away from the printing forme cylinder (4),
- the rubber blanket cylinder (5) is set away from the counter-pressure cylinder (2) and
- the rubber blanket cylinder (5) is set away from the printing forme cylinder (4),
- an image-imparting coating material is applied to the rubber blanket cylinder (5) according to image,
- after the application in accordance with image of the image-imparting coating material the rubber blanket cylinder (5) is placed against the printing forme cylinder (4) and
- the image-imparting coating material is transferred as image-imparting coating to the printing forme cylinder (4) by way of the rubber blanket cylinder (5).

2. Method in printing machines for application of image-imparting coatings according to claim 1, **characterised in that** the application of the image-imparting coating material to the rubber blanket cylinder (5) is carried out according to the ink-jet method.

3. Method in printing machines for application of image-imparting coatings according to claim 1, **characterised in that** the application of the image-imparting coating material to the rubber blanket cylinder (5) is carried out by way of a transfer film co-operating with a laser, wherein through the thermal influence of the laser the medium disposed on the transfer film is transferred from the transfer film to the rubber blanket cylinder (5).

4. Method in printing machines for application of image-imparting coatings according to claims 1 to 3, **characterised in that** the image-imparting coating material is applied to the surface of the rubber blanket cylinder (5) or to the surface of a sleeve arranged on the rubber blanket cylinder (5).

5. Method in printing machines for application of image-imparting coatings according to claim 1, **characterised in that** the image data in the form of ink repelling and ink absorbing regions are temporarily produced on the rubber blanket cylinder (5) by a suitable device and the rubber blanket cylinder (5) is subsequently coated.

6. Method in printing machines for application of image-imparting coatings according to claim 5, **characterised in that** the image data are applied to the surface of the rubber blanket cylinder (5) or to the surface of a sleeve arranged on the rubber blanket cylinder (5).

7. Method in printing machines for application of image-imparting coatings according to claim 1 to 6, **characterised in that** for the purpose of transfer of the image-imparting coating from the rubber blanket cylinder (5) to the printing forme cylinder (4) the two mutually contacting cylinders (4; 5) are operated at a rotational speed adapted to the rheological properties of the medium to be transferred.

8. Method in printing machines for application of image-imparting coatings according to claim 1, **characterised in that** the image-imparting coating is transferred to the surface of a printing forme clamped on the printing forme cylinder (4) or directly to the surface of the printing forme cylinder (4).

9. Method in printing machines for application of image-imparting coatings according to claim 1 to 6, **characterised in that** after transfer of the image-imparting coating the operative connection between the rubber blanket cylinder (5) and the printing forme cylinder (4) is removed and the rubber blanket cylinder (5) washed.

## Revendications

1. Procédé pour des machines d'impression, pour appliquer des revêtements d'illustrations, selon lequel,
- la machine d'impression comprend : un cylindre de contre-pression (2), un cylindre porte-blanchet (5) et un cylindre porte-plaque (4) coopérant avec encrier (6) et le cas échéant avec un groupe de mouillage (7), et
- l'encrier et le groupe de mouillage sont dégagés du cylindre porte-plaque (4),
- le cylindre porte-blanchet (5) est dégagé du cylindre de contre-pression (2), et
- le cylindre porte-blanchet (5) est dégagé du cylindre porte-plaque (4),
- on applique une matière de revêtement générant les illustrations, en respectant les illustrations sur le cylindre porte-blanchet (5),
- après l'application correcte de l'image, on pousse la matière de revêtement donnant l'image, le cylindre porte-plaque (4) et le cylindre porte-blanchet (5), et
- on transfère la matière de revêtement d'illustrations sur le dispositif générant les illustrations par l'intermédiaire du cylindre porte-blanchet (5) sur le cylindre porte-plaque (4).

2. Procédé applicable à des machines d'impression pour appliquer une illustration d'image selon la revendication 1,
**caractérisé en ce que**
l'application de la matière de revêtement générant les illustrations sur le cylindre porte blanchet (5) se fait par jet d'encre.

3. Procédé pour une machine d'impression, pour appliquer des revêtements générant des images selon la revendication 1,
**caractérisé en ce que**
l'application de la matière de revêtement générant les illustrations sur le cylindre porte-blanchet (5) se fait par un film de transfert coopérant avec un laser et par l'influence thermique du laser, le milieu porté par le film de transfert est transmis du film de transfert au cylindre porte-blanchet (5).

4. Procédé pour une machine d'impression pour appliquer des revêtements générant des images selon l'une des revendications 1 à 3,
**caractérisé en ce que**
la matière de revêtement générant les illustrations est appliquée à la surface du cylindre porte-blanchet (5) ou à la surface d'un manchon installé sur le cylindre porte-blanchet (5).

5. Procédé pour une machine d'impression pour appliquer des revêtements générant des images selon la revendication 1,
**caractérisé en ce que**
sur le cylindre porte-blanchet (5), on génère des informations d'image sous la forme de zones temporaires repoussant l'encre et de zones temporaires absorbant l'encre, formées par une installation appropriée et le cylindre porte-blanchet (5) est ensuite revêtu de manière continue.

6. Procédé pour une machine d'impression pour appliquer des revêtements générant des images selon la revendication 5,
**caractérisé en ce que**
les informations d'image sont prévues sur la surface du cylindre porte-blanchet (5) ou sur la surface d'un manchon installé sur le cylindre porte-blanchet (5).

7. Procédé pour une machine d'impression pour appliquer des revêtements générant des images selon l'une des revendications 1 à 6,
**caractérisé en ce que**
pour transférer le revêtement d'illustration, du cylindre porte-blanchet (5) au cylindre porte-plaque (4) on fait fonctionner les deux cylindres (4, 5) en contact l'un avec l'autre selon une vitesse de rotation adaptée aux caractéristiques rhéologiques du milieu à transférer.

8. Procédé pour une machine d'impression pour appliquer des revêtements générant des images selon la revendication 1,
**caractérisé en ce que**
le revêtement d'illustration est appliqué à la surface d'une plaque d'impression tendue sur le cylindre porte-plaque (4) ou directement à la surface du cylindre porte-plaque (4).

9. Procédé pour une machine d'impression pour appliquer des revêtements générant des images selon l'une des revendications 1 à 6,
**caractérisé en ce qu'**
après le transfert du revêtement d'illustration, on neutralise la coopération entre le cylindre porte-blanchet (5) et le cylindre porte-plaque (4) et on lave le cylindre porte-blanchet (5).
